# EUROPÄISCHE PATENTSCHRIFT

(11) **EP 2 701 175 B1**
(45) Veröffentlichungstag und Bekanntmachung des Hinweises auf die Patenterteilung: **06.04.2016**
(21) Anmeldenummer: 13177929.0
(22) Anmeldetag: 25.07.2013
(51) Int. Cl.: H01H 73/50

(54) **Repositionierungsvorrichtung sowie Stromunterbrechungsvorrichtung mit Aktion unter Verwendung von restlichem elektrischen Strom**
Repositioning device and current interruption device with action using residual electric current
Dispositif de repositionnement et dispositif de coupure de courant avec effet utilisant le courant électrique résiduel

(30) Priorität: 22.08.2012 CN 201210301954
(43) Veröffentlichungstag der Anmeldung: 26.02.2014
(73) Patentinhaber: Siemens Aktiengesellschaft, 80333 München (DE)
(72) Erfinder: Zhang, Ye, 200030 Shanghai (CN); Bao, Zhang Yao, 93049 Regensburg (DE); Chen, Jia, 200030 Shanghai (CN)
(74) Vertreter: Patentanwaltskanzlei WILHELM & BECK

(56) Entgegenhaltungen:
- EP-A1- 0 338 930
- EP-A1- 1 884 976
- WO-A1-2009/110346
- DE-T2- 68 915 334

## Beschreibung

### Technischer Gebiet:

Die vorliegende Erfindung betrifft das Gebiet elektrischer Geräte mit niedriger elektrischer Spannung, insbesondere eine Repositionierungsvorrichtung sowie eine Stromunterbrechungsvorrichtung mit Aktion unter Verwendung von restlichem elektrischen Strom.

### Stand der Technik:

Bei gegenwärtigen Stromunterbrechungsvorrichtungsprodukten mit Aktion unter Verwendung von restlichem elektrischen Strom (beispielsweise Stromunterbrechungsvorrichtungen mit Aktion unter Verwendung von restlichem elektrischen Strom ohne vorgesehenen Stromschutz und Stromunterbrechungsvorrichtungen mit Aktion unter Verwendung von restlichem elektrischen Strom mit vorgesehenem Stromschutz) beruht die Reststrom-Freigabevorrichtung auf Antrieb der Freigabe durch elektrische Spannung der elektrischen Stromquelle. Nach erfolgter Aktion der Freigabe wird die elektrische Spannung der elektrischen Stromquelle aufgehoben und die in der Freigabevorrichtung selbst vorgesehene Kompressionsfeder verwirklicht die Repositionierung des Eisenkerns. Jedoch besteht in Fällen mit Anziehung durch Permanentmagneten in ordnungsgemäßem Zustand und in Fällen mit Reststromfehler mit Antrieb der Freigabe durch Freisetzung elektrischer Kapazität oder durch sonstige Freigabe nach der Aktion der Freigabe keine eigenständige Möglichkeit der zuverlässigen Durchführung des Vorgangs der Repositionierung. Aus diesem Grund ist die Durchführung der Repositionierung unter Inanspruchnahme einer eigenständigen Repositionierungskonstruktion erforderlich. Allerdings sind gegenwärtige Repositionierungskonstruktionen zumeist kompliziert und bereiten Schwierigkeiten hinsichtlich Herstellung und Montage.

Die EP 1 884 976 A1 beschreibt eine Repositionierungsvorrichtung gemäss dem Oberbegriff des Anspruches 1 und eine Schaltvorrichtung mit einem drehbeweglichen Betätigungselement zum mittelbaren Schliessen oder Trennen einer Schaltstelle und mit einer drehbeweglichen Klinke zur Verklinkung oder Entklinkung derselben an einem drehbeweglichen Auslösehebel. Zudem umfasst die Schaltvorrichtung ein Antriebselement, insbesondere einen Antriebsbügel, der sowohl an dem Betätigungselement als auch an der Klinke drehbeweglich angeordnet ist, und einen drehbeweglichen Kontaktträger, der als Teil der Schaltstelle zur Kontaktierung eines feststehenden Kontaktträgers dient, und ein Koppelelement, insbesondere einen Koppelbügel, der sowohl an dem drehbeweglichen Kontaktträger als auch an der Klinke drehbeweglich angeordnet ist, wobei die Klinke an ihrem Drehpunkt derart verschiebbar ist, dass die Distanz zwischen dem Betätigungselement und der Klinke in Abhängigkeit der Stellung des Betätigungselements variiert.

### Inhalt der Erfindung:

Die Zielsetzung der vorliegenden Erfindung besteht in der Bereitstellung einer Repositionierungsvorrichtung von einfacher Konstruktion. Die vorliegende Erfindung strebt zudem die Bereitstellung einer Stromunterbrechungsvorrichtung mit Aktion unter Verwendung des restlichen elektrischen Stroms der Repositionierungsvorrichtung an.

Bei der Repositionierungsvorrichtung gemäß der vorliegenden Erfindung, wird vorgesehen, dass diese ein Gehäuse und einen an dem vorstehend bezeichneten Gehäuse angebrachten Handgriff umfasst, wobei die vorstehend bezeichnete Repositionierungsvorrichtung außerdem einen ersten Verbindungshebel, einen Repositionierungshebel, einen Freigabehebel, ein elastisches Repositionierungselement, ein elastisches Kompressionselement und eine Scharniergelenkachse umfasst, wobei der vorstehend bezeichnete Repositionierungshebel durch die Scharniergelenkachse mit dem vorstehend bezeichneten Gehäuse verbunden ist und eine erste Arbeitsfläche aufweist, wobei der vorstehend bezeichnete Freigabehebel durch die Scharniergelenkachse mit dem vorstehend bezeichneten Gehäuse verbunden ist und eine zweite Arbeitsfläche aufweist, wobei der vorstehend bezeichnete erste Verbindungshebel jeweils mit dem vorstehend bezeichneten Handgriff und dem vorstehend bezeichneten Repositionierungshebel durch ein Scharniergelenk verbunden ist, wobei der vorstehend bezeichnete Handgriff über den vorstehend bezeichneten ersten Verbindungshebel den vorstehend bezeichneten Repositionierungshebel zur Bewegung in einer ersten Richtung antreiben kann, wobei das vorstehend bezeichnete elastische Repositionierungselement jeweils mit dem vorstehend bezeichneten Gehäuse und dem vorstehend bezeichneten Repositionierungshebel verbunden ist und den vorstehend bezeichneten Repositionierungshebel zur Bewegung in einer zweiten Richtung antreiben kann, wobei das vorstehend bezeichnete elastische Kompressionselement jeweils mit dem vorstehend bezeichneten Gehäuse und dem vorstehend bezeichneten Freigabehebel verbunden ist und den vorstehend bezeichneten Freigabehebel zur Bewegung in der vorstehend bezeichneten zweiten Richtung antreiben kann.

Weiterhin wird vorgesehen, dass der vorstehend bezeichnete Handgriff einen Radkörper, eine erste Verbindungshebelöffnung und eine zweite Verbindungshebelöffnung aufweist, wobei die vorstehend bezeichnete erste Verbindungshebelöffnung und die vorstehend bezeichnete zweite Verbindungshebelöffnung in Abstand zueinander an dem vorstehend bezeichneten Radkörper vorgesehen werden, wobei ein Ende des vorstehend bezeichneten ersten Verbindungshebels in der vorstehend bezeichneten ersten Verbindungshebelöffnung angebracht ist und bezogen auf die vorstehend bezeichnete erste Verbindungshebelöffnung beweglich ist, während die vorstehend bezeichnete zweite Verbindungshebelöffnung zur Anbringung eines zweiten Verbindungshebels verwendet wird.

Weiterhin wird vorgesehen, dass es sich bei der vorstehend bezeichneten ersten Verbindungshebelöffnung um eine Öffnung mit länglichem Mittelteil beziehungsweise um eine kreisförmige Öffnung handelt.

Weiterhin wird vorgesehen, dass der vorstehend bezeichnete Repositionierungshebel einen Körper, ein Verbindungsteil und ein Repositionierungsteil umfasst, wobei der vorstehend bezeichnete Körper durch die vorstehend bezeichnete Scharniergelenkachse mit dem vorstehend bezeichneten Gehäuse verbunden ist, wobei das vorstehend bezeichnete Repositionierungsteil an dem ersten Ende des vorstehend bezeichneten Körpers ausgebildet wird und die vorstehend bezeichnete erste Arbeitsfläche an dem vorstehend bezeichneten Repositionierungsteil ausgebildet wird, wobei das vorstehend bezeichnete Verbindungsteil an dem zweiten Ende des vorstehend bezeichneten Körpers ausgebildet wird und wobei innerhalb von vorstehend bezeichnetem Verbindungsteil eine Verbindungsrille ausgebildet wird, wobei das andere Ende von vorstehend bezeichnetem erstem Verbindungshebel in der vorstehend bezeichneten Verbindungsrille vorgesehen wird und bezogen auf die vorstehend bezeichnete Verbindungsrille beweglich ist.

Weiterhin wird vorgesehen, dass es sich bei der vorstehend bezeichneten Verbindungsrille um eine Rille mit länglichem Mittelteil beziehungsweise um eine kreisförmige Rille handelt. Weiterhin wird vorgesehen, dass der vorstehend bezeichnete Repositionierungshebel außerdem eine erste glatte hervorstehende Leiste und eine zweite glatte hervorstehende Leiste umfasst, wobei die vorstehend bezeichnete erste glatte hervorstehende Leiste und die vorstehend bezeichnete zweite glatte hervorstehende Leiste in nicht symmetrischer Weise an dem vorstehend bezeichneten Körper vorgesehen sind und sich zwischen vorstehend bezeichnetem Körper und vorstehend bezeichnetem Freigabehebel befinden.

Weiterhin wird vorgesehen, dass der vorstehend bezeichnete Freigabehebel einen Basiskörper und ein an dem vorstehend bezeichneten Basiskörper ausgebildetes Freigabeteil umfasst, wobei der vorstehend bezeichnete Basiskörper durch die vorstehend bezeichnete Scharniergelenkachse mit dem vorstehend bezeichneten Gehäuse verbunden ist, wobei die vorstehend bezeichnete zweite Arbeitsfläche an dem vorstehend bezeichneten Freigabeteil ausgebildet ist.

Weiterhin wird vorgesehen, dass das vorstehend bezeichnete Freigabeteil auf der Wegstrecke der Bewegung des vorstehend bezeichneten Repositionierungsteils in der vorstehend bezeichneten zweiten Richtung befindlich ist.

Weiterhin wird vorgesehen, dass das vorstehend bezeichnete Freigabeteil außerdem eine dritte Arbeitsfläche umfasst, wobei die vorstehend bezeichnete dritte Arbeitsfläche und die vorstehend bezeichnete zweite Arbeitsfläche zwei entgegengesetzte Seiten von vorstehend bezeichnetem Freigabeteil darstellen, wobei die vorstehend bezeichnete erste Arbeitsfläche in der Nähe von vorstehend bezeichneter dritter Arbeitsfläche und entfernt von vorstehend bezeichneter zweiter Arbeitsfläche befindlich ist.

Weiterhin wird vorgesehen, dass an dem vorstehend bezeichneten Gehäuse außerdem zumindest eine Erhebung vorgesehen ist, wobei die vorstehend bezeichnete Erhebung zwischen dem vorstehend bezeichneten Repositionierungshebel und dem vorstehend bezeichneten Freigabehebel befindlich ist.

Weiterhin wird vorgesehen, dass das vorstehend bezeichnete elastische Repositionierungselement eine Feder umfasst, während das vorstehend bezeichnete elastische Kompressionselement eine Kompressionsfeder umfasst.

Weiterhin wird vorgesehen, dass das vorstehend bezeichnete elastische Repositionierungselement außerdem eine Positionsbegrenzungsplatte umfasst, welche die Feder des elastischen Repositionierungselementes umgibt.

Bei der Stromunterbrechungsvorrichtung mit Aktion unter Verwendung von restlichem elektrischen Strom gemäß einem weiteren praktischen Ausführungsbeispiel der vorliegenden Erfindung wird vorgesehen, dass diese eine Freigabevorrichtung mit einem oberen Hebel umfasst, wobei die vorstehend bezeichnete Stromunterbrechungsvorrichtung mit Aktion unter Verwendung von restlichem elektrischen Strom außerdem die vorstehend bezeichnete Repositionierungsvorrichtung umfasst, wobei der Handgriff der vorstehend bezeichneten Repositionierungsvorrichtung über den ersten Verbindungshebel der vorstehend bezeichneten Repositionierungsvorrichtung den Repositionierungshebel der vorstehend bezeichneten Repositionierungsvorrichtung zur Bewegung in einer ersten Richtung antreiben kann, so dass die erste Arbeitsfläche der vorstehend bezeichneten Repositionierungsvorrichtung den vorstehend bezeichneten oberen Hebel verlässt, wobei das elastische Repositionierungselement der vorstehend bezeichneten Repositionierungsvorrichtung den vorstehend bezeichneten Repositionierungshebel der vorstehend bezeichneten Repositionierungsvorrichtung zur Bewegung in einer zweiten Richtung antreiben kann, so dass die vorstehend bezeichnete erste Arbeitsfläche den vorstehend bezeichneten oberen Hebel antreibt.

Bei der Stromunterbrechungsvorrichtung mit Aktion unter Verwendung von restlichem elektrischen Strom sowie bei deren Repositionierungsvorrichtung gemäß den praktischen Ausführungsbeispielen der vorliegenden Erfindung wird vorgesehen, dass mittels des Handgriffs über den ersten Verbindungshebel der Antrieb des Repositionierungshebels zur Bewegung in einer ersten Richtung, beispielsweise in der Richtung gegen den Uhrzeigersinn, erfolgt, so dass die erste Arbeitsfläche des Repositionierungshebels die Arbeitsfläche der Freigabevorrichtung verlässt und die Freigabevorrichtung bei Betrieb mit relativ geringer Wirkkraft den Freigabehebel zur Verwirklichung der Freigabefunktion antreiben kann. Außerdem erfolgt mittels des elastischen Repositionierungselementes der Antrieb des Repositionierungshebels in einer zweiten Richtung, beispielsweise in der Richtung des Uhrzeigersinns, zur Unterstützung der Freigabevorrichtung bei der Verwirklichung der Repositionierungsfunktion. Die Konstruktion ist einfach und erleichtert Herstellung, Montage und Kostensenkung.

Bei der vorliegenden Beschreibung handelt es sich lediglich um eine allgemeine Darstellung der technischen Konzeption der vorliegenden Erfindung zwecks klarerem Verständnis der technischen Mittel der vorliegenden Erfindung und zwecks deren praktischer Umsetzung nach dem Inhalt der Beschreibung sowie zwecks eindeutigem Verständnis der vorstehend bezeichneten sowie sonstigen Zielsetzungen und Besonderheiten der vorliegenden Erfindung. Nachstehend aufgeführt erfolgt anhand von bevorzugten praktischen Ausführungsbeispielen sowie anhand der beigefügten Abbildungen eine detaillierte Beschreibung.

### Erläuterung der Abbildungen:

Bei Abbildung 1 handelt es sich um die Darstellung einer Stromunterbrechungsvorrichtung mit Aktion unter Verwendung von restlichem elektrischen Strom gemäß einem praktischen Ausführungsbeispiel der vorliegenden Erfindung, wobei sich der Handgriff der Repositionierungsvorrichtung der Stromunterbrechungsvorrichtung mit Aktion unter Verwendung von restlichem elektrischen Strom in der ersten Position befindet.

Bei Abbildung 2 handelt es sich um die Darstellung der Stromunterbrechungsvorrichtung mit Aktion unter Verwendung von restlichem elektrischen Strom aus Abbildung 1, wobei sich der Handgriff der Repositionierungsvorrichtung der Stromunterbrechungsvorrichtung mit Aktion unter Verwendung von restlichem elektrischen Strom in der zweiten Position befindet.

Bei Abbildung 3 handelt es sich um die Darstellung des Basissockels der Stromunterbrechungsvorrichtung mit Aktion unter Verwendung von restlichem elektrischen Strom aus Abbildung 1.

Bei Abbildung 4 handelt es sich um die vergrößerte Darstellung des Handgriffs der Repositionierungsvorrichtung aus Abbildung 1.

Bei Abbildung 5 handelt es sich um die vergrößerte Darstellung des Repositionierungshebels der Repositionierungsvorrichtung aus Abbildung 1.

Bei Abbildung 6 handelt es sich um die vergrößerte Darstellung des Freigabehebels der Repositionierungsvorrichtung aus Abbildung 1.

Bei Abbildung 7 handelt es sich um die Darstellung einer Stromunterbrechungsvorrichtung mit Aktion unter Verwendung von restlichem elektrischen Strom gemäß einem weiteren praktischen Ausführungsbeispiel der vorliegenden Erfindung.

Bei Abbildung 8 handelt es sich um die vergrößerte Darstellung von Repositionierungshebel und Freigabeinebel der Repositionierungsvorrichtung aus Abbildung 7.

Bei Abbildung 9 handelt es sich um die Darstellung einer Stromunterbrechungsvorrichtung mit Aktion unter Verwendung von restlichem elektrischen Strom gemäß einem weiteren praktischen Ausführungsbeispiel der vorliegenden Erfindung.

Bei Abbildung 10 handelt es sich um die vergrößerte Darstellung des Handgriffs der Repositionierungsvorrichtung aus Abbildung 9.

Bei Abbildung 11 handelt es sich um die vergrößerte Darstellung des Repositionierungshebels der Repositionierungsvorrichtung aus Abbildung 9.

Die Bezugszeichen in den Abbildungen bedeuten:

| | | |
|---|---|---|
| 100 Stromunterbrechungsvorric htung mit Aktion unter Verwendung von restlichem elektrischen Strom | 120 Gehäuse | 121 Außengehäuse |
| | | |
| 1210 Montagerille für den Handgriff | 1212 Blockierungsstück | 1216 Einsteckteil |
| | | |
| 122 Basissockel | 1221 Montagebereich für das Magnetsystem | 1233 Stützebene |
| | | |
| 1224 Positionierungsstück | 1225 Erhebungsplatte | 1226 Erste Erhebung |
| | | |
| 1227 Zweite Erhebung | 1229 Durchlass | 130 Freigabevorrichtung |
| | | |
| 132 Oberer Hebel | 150 Repositionierungsvorrichtung | 151 Handgriff |
| 1511 Radkörper | 1512 Bedienteil | 1513 Erste Verbindungshebelöf fnung |
| | | |
| 1514 Zweite Verbindungshebelöffnung | 1517 Öffnung | 152 Erster Verbindungshebel |
| 153 Repositionierungshebel | 1530 Verbindungsstück | 1531 Körper |
| | | |
| 1532 Verbindungsteil | 1533 Repositionierungsteil | 1534 Montageöffnung |
| | | |
| 1535 Erste glatte hervorstehende Leiste | 1536 Zweite glatte hervorstehende Leiste | 1537 Erste Arbeitsfläche |
| | | |
| 1538 Vollrundwinkel-fläche | 1539 Verbindungsrille | 154 Freigabehebel |
| | | |
| 1541 Basiskörper | 1543 Freigabeteil | 1544 Montageöffnung |
| | | |
| 1545 Ausstreckungsarm | 154 Verbindungserhebungsstück | 1547 Zweite Arbeitsfläche |
| | | |
| 155 Elastisches Repositionierungselement | 1552 Positionsbegrenzungsplatte | 156 Elastisches Kompressionselement |
| | | |
| 160 Zweiter Verbindungshebel | 170 Scharniergelenkachse | 100a Stromunterbrechungsvorrichtung mit Aktion unter Verwendung von restlichem elektrischen Strom |
| | | |
| 153a Repositionierungshebel | 1533a Repositionierungsteil | 1537a Erste Arbeitsfläche |
| | | |
| 154a Freigabehebel | 1543a Freigabeteil | 1547a Zweite Arbeitsfläche |
| 1549a Dritte Arbeitsfläche | 100b Stromunterbrechungsvorric htung mit Aktion unter Verwendung von restlichem elektrischen Strom | 1513b Erste Verbindungshebelöf fnung |
| | | |
| 1539b Verbindungsrille | | |

Praktische Ausführungsbeispiele:
Zwecks besserem Verständnis des durch die vorliegende Erfindung zu lösenden technischen Problems sowie der technischen Konzeption und der Vorteile der vorliegenden Erfindung erfolgt nachstehend aufgeführt anhand der Abbildungen und der praktischen Ausführungsbeispiele eine weitere detaillierte Beschreibung der vorliegenden Erfindung. Es ist zu verstehen, dass die hier beschriebenen praktischen Ausführungsbeispiele lediglich der Erläuterung der vorliegenden Erfindung dienen, ohne eine Beschränkung der vorliegenden Erfindung darzustellen.

Bei den Abbildungen 1 und 2 handelt es sich um Darstellungen einer Stromunterbrechungsvorrichtung mit Aktion unter Verwendung von restlichem elektrischen Strom 100 gemäß einem praktischen Ausführungsbeispiel der vorliegenden Erfindung. Zwecks besserem Verständnis und Einfachheit der Beschreibung erfolgt nachstehend aufgeführt hauptsächlich eine Darstellung der die vorliegende Erfindung betreffenden Teile bei Verzicht auf eine Darstellung der Teile ohne Bezug zu der vorliegenden Erfindung. Wie in den Abbildungen 1 und 2 gezeigt umfasst die Stromunterbrechungsvorrichtung mit Aktion unter Verwendung von restlichem elektrischen Strom 100 ein Gehäuse 120, eine Freigabevorrichtung 130 und eine Repositionierungsvorrichtung 150, wobei die Freigabevorrichtung 130 und die Repositionierungsvorrichtung 150 in dem Gehäuse 120 vorgesehen werden und wobei die Repositionierungsvorrichtung 150 zur Unterstützung der Freigabevorrichtung 130 bei der Verwirklichung der Durchführung der Repositionierung verwendet werden kann. Um die Darstellung zu vereinfachen, werden das Gehäuse 120 und die Repositionierungsvorrichtung 150 als zwei Elemente aufgefasst, während das Gehäuse 120 tatsächlich für die Anbringung der Freigabevorrichtung 130 und der Repositionierungsvorrichtung 150 verwendet werden kann. Aus diesem Grund kann das Gehäuse 120 als ein Teil der Freigabevorrichtung 130 beziehungsweise der Repositionierungsvorrichtung 150 aufgefasst werden.

Konkret wird vorgesehen, dass das Gehäuse 120 ein Außengehäuse 121 und einen Basissockel 122 umfasst. An dem Außengehäuse 121 werden eine Montagerille für den Handgriff 1210 und ein Blockierungsstück 1212 vorgesehen. Bei einem praktischen Ausführungsbeispiel kann die Montagerille für den Handgriff 1210 in einer Ecke von Außengehäuse 121 vorgesehen werden, beispielsweise in der linken oberen Ecke (wenn sich die Stromunterbrechungsvorrichtung mit Aktion unter Verwendung von restlichem elektrischen Strom 100 in der in Abbildung 1 gezeigten Position befindet). Das Blockierungsstück 1212 wird an dem Außengehäuse 121 in der Nähe zu der Montagerille für den Handgriff 1210 vorgesehen und erstreckt sich in Richtung auf das Innere der Montagerille für den Handgriff 1210 hin. An dem freien Ende des Blockierungsstückes 1212 kann ein Einsteckteil 1216 vorgesehen werden, welches sich in Richtung der Dicke von Außengehäuse 121 in Richtung auf die Montagerille für den Handgriff 1210 hin erstreckt.

Der Basissockel 122 wird an dem Außengehäuse 121 angebracht und befindet sich unterhalb der Montagerille für den Handgriff 1210. Wie in Abbildung 3 gezeigt werden an dem Basissockel 122 ein Montagebereich für das Magnetsystem 1221, eine Stützebene 1223, ein Positionierungsstück 1224, zwei Erhebungsplatten 1225, eine erst Erhebung 1226 und eine zweite Erhebung 1227 vorgesehen. Der Montagebereich für das Magnetsystem 1221 befindet sich unterhalb der Montagerille für den Handgriff 1210 und dient der Anbringung von Freigabevorrichtung 130. Die Stützebene 1223 kann an dem Basissockel 122 in der Nähe des Montagebereiches für das Magnetsystem 1221 vorgesehen werden und kann sich zwischen dem Montagebereich für das Magnetsystem 1221 und der Montagerille für den Handgriff 1210 befinden. Das Positionierungsstück 1224 wird grundsätzlich vertikal an der Stützebene 1223 vorgesehen. Die beiden Erhebungsplatten 1225 können an dem Basissockel 122 in der Nähe des Montagebereiches für das Magnetsystem 1221 vorgesehen werden und die beiden Erhebungsplatten 1225 werden gegenüber und in Abstand zueinander vorgesehen, so dass zwischen den beiden ein Durchlass 1229 gebildet wird, um dem oberen Hebel der Freigabevorrichtung 130 eine gleitende Bewegung wie ein beweglicher Eisenkern zu ermöglichen. Die erste Erhebung 1226 kann an dem Basissockel 122 in der Nähe der Montagerille für den Handgriff 1210 vorgesehen werden, während die zweite Erhebung 1227 an dem Basissockel 122 in der Nähe von Stützebene 1223 vorgesehen werden kann. Die erste Erhebung 1226 und die zweite Erhebung 1227 können zur Führung oder Beschränkung der Bewegung der Repositionierungsvorrichtung 150 dienen (hierzu erfolgt später eine weitere Beschreibung). Die erste Erhebung 1226 und die zweite Erhebung 1227 können Anpassungen entsprechend den tatsächlichen Verwendungsgegebenheiten erfahren.

Für die Freigabevorrichtung 130 kann die Konstruktion herkömmlicher Freigabevorrichtungen Verwendung finden. Die diesbezügliche konkrete Konstruktion bedarf keiner weiteren Erläuterung. Die Freigabevorrichtung 130 kann in dem Montagebereich für das Magnetsystem 1221 vorgesehen werden und der obere Hebel 132 der Freigabevorrichtung 130 kann in dem Durchlass 1229 hin und her bewegt werden, um Freigabe beziehungsweise Repositionierung zu vollziehen. Die Repositionierungsvorrichtung 150 kann zur Unterstützung der Verwirklichung der Durchführung der Repositionierung durch die Freigabevorrichtung 130 verwendet werden.

Wie in den Abbildungen 1 und 2 gezeigt umfasst die Repositionierungsvorrichtung 150 einen Handgriff 151, einen ersten Verbindungshebel 152, einen Repositionierungshebel 153, einen Freigabehebel 154, ein elastisches Repositionierungselement 155 und ein elastisches Kompressionselement 156, wobei der Handgriff 151 über den ersten Verbindungshebel 152 den Repositionierungshebel 153 zur Bewegung in einer ersten Richtung, beispielsweise in der Richtung gegen den Uhrzeigersinn, antreiben kann (wenn sich die Stromunterbrechungsvorrichtung mit Aktion unter Verwendung von restlichem elektrischen Strom 100 in der in Abbildung 1 gezeigten Position befindet), während das elastische Repositionierungselement 155 den Repositionierungshebel 153 zur Bewegung in einer zweiten Richtung, beispielsweise in der Richtung im Uhrzeigersinn) antreiben kann (wenn sich die Stromunterbrechungsvorrichtung mit Aktion unter Verwendung von restlichem elektrischen Strom 100 in der in Abbildung 1 gezeigten Position befindet). Der obere Hebel 132 der Freigabevorrichtung 130 kann den Freigabehebel 154 zur Bewegung in einer ersten Richtung antreiben, während das elastische Kompressionselement 156 den Freigabehebel 154 zu Bewegung in einer zweiten Richtung antreiben kann.

Konkret wird vorgesehen, dass wie in Abbildung 4 gezeigt der Handgriff 151 einen Radkörper 1511, ein Bedienteil 1512, eine erste Verbindungshebelöffnung 1513, eine zweite Verbindungshebelöffnung 1514 und eine Öffnung 1517 umfasst. Der Radkörper 1511 wird drehbar in der Montagerille für den Handgriff 1210 vorgesehen. Das Bedienteil 1512 wird an dem oberen Ende von Radkörper 1511 vorgesehen (wenn sich der Handgriff 151 in der in Abbildung 4 gezeigten Position befindet) und befindet sich am äußeren Teil von Gehäuse 120, damit der Anwender den Handgriff 151 einfach bedienen kann. Die erste Verbindungshebelöffnung 1513 wird am rechten unteren Ende von Radkörper 1511 vorgesehen (wenn sich der Handgriff 151 in der in Abbildung 4 gezeigten Position befindet), wobei die Abmessungen der ersten Verbindungshebelöffnung 1513, beispielsweise der Durchmesser, größer als der Außendurchmesser des ersten Verbindungshebel 152 sind und Verwendung für die Anbringung des ersten Verbindungshebels 152 erfolgt, um die Repositionierung vorzunehmen (hierzu erfolgt später eine weitere Beschreibung). Die zweite Verbindungshebelöffnung 1514 wird an dem Radkörper 1511 vorgesehen und befindet sich oberhalb der ersten Verbindungshebelöffnung 1513, wobei der Winkel zwischen der Geraden, auf welcher sich die Zentren der zweiten Verbindungshebelöffnung 1514 und des Handgriffes 151 befinden, und der Geraden, auf welcher sich die Zentren der ersten Verbindungshebelöffnung 1513 und des Handgriffes 151 befindet, einen spitzen Winkel von 40-45 Grad bilden können. Wie in Abbildung 1 gezeigt dient die zweite Verbindungshebelöffnung 1514 der Anbringung des zweiten Verbindungshebels 160 und kann entsprechend der herkömmlichen Art und Weise die Schalterfunktion für die Stromunterbrechungsvorrichtung mit Aktion unter Verwendung von restlichem elektrischen Strom 100 wahrnehmen. Hierzu erfolgt bei der vorliegenden Erfindung keine weitere Beschreibung. Wie vorstehend aufgeführt wird durch das Vorsehen von erster Verbindungshebelöffnung 1513 und zweiter Verbindungshebelöffnung 1514 ermöglicht, dass der Handgriff 151 für die Wahrnehmung der Schalterfunktion der Stromunterbrechungsvorrichtung mit Aktion unter Verwendung von restlichem elektrischen Strom 100 verwendet werden kann und ebenfalls Verwendung für die Verwirklichung der Repositionierungsfunktion finden kann. Die Öffnung 1517 wird grundsätzlich an der linken Seite von Radkörper 1511 ausgebildet (wenn sich der Handgriff 151 in der in Abbildung 4 gezeigten Position befindet). Wenn der Handgriff 151 in der Montagerille für den Handgriff 1210 angebracht wird, kann das Einsteckteil 1216 von Blockierungsstück 1212 in die Öffnung 1517 eingesteckt werden und bei Drehung von Handgriff 151 kann das Einsteckteil 1216 von Blockierungsstück 1212 entlang der Öffnung 1517 eine gleitende Bewegung ausführen, um die Drehung von Handgriff 151 zu beschränken.

Das erste Ende des ersten Verbindungshebels 152 ist durch ein Scharniergelenk in der ersten Verbindungshebelöffnung 1513 vorgesehen, während das zweite Ende des ersten Verbindungshebels 152 durch eine Scharnierverbindung mit dem Repositionierungshebel 153 verbunden ist, so dass der Handgriff 151 über den ersten Verbindungshebel 152 den Repositionierungshebel 153 zur Bewegung antreiben kann.

Der Repositionierungshebel 153 wird drehbar an dem Basissockel 122 vorgesehen. Wie in Abbildung 1 gezeigt befindet sich der Repositionierungshebel 153 grundsätzlich zwischen der Freigabevorrichtung 130 und dem Handgriff 151. Wie in Abbildung 5 gezeigt umfasst der Repositionierungshebel 153 einen Körper 1531, ein Verbindungsteil 1532 und ein Repositionierungsteil 1533. Der Körper 1531 weist grundsätzlich eine Bogenform auf, wobei an dem mittleren Teil eine Montageöffnung 1534 vorgesehen ist. Durch die in der Montageöffnung 1534 vorgesehene Scharniergelenkachse 170 (wie in den Abbildungen 1 und 2 gezeigt) wird der Körper 1531 drehbar an dem Basissockel 122 angebracht. An dem Körper 1531 werden außerdem eine erste glatte hervorstehende Leiste 1535 und eine zweite glatte hervorstehende Leiste 1536 vorgesehen. Die erste glatte hervorstehende Leiste 1535 und die zweite glatte hervorstehende Leiste 1536 werden in nicht symmetrischer Weise an dem Körper 1531 vorgesehen. Beispielsweise kann die erste glatte hervorstehende Leiste 1535 in der Nähe der Montageöffnung 1534 vorgesehen werden, während die zweite glatte hervorstehende Leiste 1536 in der Nähe des ersten Endes des Körpers 1531, beispielsweise am unteren Ende, vorgesehen wird (wenn sich der Handgriff 151 in der in Abbildung 5 gezeigten Position befindet). Durch das Vorsehen von erster glatter hervorstehender Leiste 1535 und zweiter glatter hervorstehender Leiste 1536 kann die Reibung mit dem Freigabehebel 154 weitgehend vermindert werden. Das Repositionierungsteil 1533 wird an der äußeren Seite beziehungsweise der oberen Seite von Körper 1531 vorgesehen und weist eine erste Arbeitsfläche 1537 auf. Wie in den Abbildungen 1 und 2 gezeigt wird die erste Arbeitsfläche 1537 in der Nähe des oberen Hebels 132 der Freigabevorrichtung 130 vorgesehen. Das Verbindungsteil 1532 wird an dem zweiten Ende von Körper 1531 vorgesehen und weist eine Vollrundwinkelfläche 1538 auf, um Störungen anderer Elemente zu vermeiden. In dem Verbindungsteil 1532 wird eine Verbindungsrille 1539 ausgebildet, welche der Anbringung des zweiten Endes von erstem Verbindungshebel 152 dient . Wie in Abbildung 5 gezeigt kann die Verbindungsrille 1539 mit länglichem Mittelteil ausgebildet werden, wobei die Längsrichtung der Rille mit länglichem Mittelteil grundsätzlich in der Richtung von der Freigabevorrichtung 130 zu dem Handgriff 151 verläuft (wie in den Abbildungen 1 und 2 gezeigt), um eine Anpassung zwischen dem Winkel von Handgriff 151 und den Abmessungen von Repositionierungshebel 153 vorzunehmen. Außerdem wird an der inneren Seite beziehungsweise an der unteren Seite von Körper 1531 außerdem ein Verbindungsstück 1530 vorgesehen, welches der Verbindung mit dem elastischen Repositionierungselement 155 dient.

Wie in den Abbildungen 1 und 3 gezeigt weist das elastische Repositionierungselement 155 eine Feder auf. Das erste Ende des elastischen Repositionierungselementes 155 wird mit dem Verbindungsstück 1530 verbunden, während das zweite Ende des elastischen Repositionierungselementes 155 mit dem Positionierungsstück 1224 an der Stützebene 1223 verbunden werden kann. Zum Schutz und zur Beschränkung der Bewegungsrichtung des elastischen Repositionierungselementes 155 kann das elastische Repositionierungselement 155 außerdem eine Positionsbegrenzungsplatte 1552 aufweisen, welche an der Stützebene 1223 vorgesehen wird und die Feder umgibt.

Der Freigabehebel 154 wird drehbar an dem Basissockel 122 angebracht. Wie in Abbildung 1 gezeigt befindet sich auch der Freigabehebel 154 grundsätzlich zwischen der Freigabevorrichtung 130 und dem Handgriff 151 sowie in der Nähe von Repositionierungshebel 153. Wie in Abbildung 6 gezeigt umfasst der Freigabehebel 154 einen Basiskörper 1541 sowie ein Freigabeteil 1543. Der Basiskörper 1541 weist grundsätzlich eine Bogenform auf, wobei in dessen mittlerem Teil eine Montageöffnung 1544 vorgesehen wird. Durch die Anbringung an der Scharniergelenkachse 170 von Montageöffnung 1544 (wie in den Abbildungen 1 und 2 gezeigt) wird der Basiskörper 1541 drehbar an dem Basissockel 122 vorgesehen und weist Kontakt zu dem Repositionierungshebel 153 auf. Weil an dem Repositionierungshebel 153 die erste glatte hervorstehende Leiste 1535 und die zweite glatte hervorstehende Leiste 1536 vorgesehen sind, kann die Reibung zwischen dem Repositionierungshebel 153 und dem Freigabehebel 154 weitgehend minimiert werden. Außerdem wird in dem mittleren Teil von Basiskörper 1541 der Ausstreckungsarm 1545 ausgebildet, wobei der Ausstreckungsarm 1545 grundsätzlich vertikal an dem Basiskörper 1541 vorgesehen wird und wobei an dem Ausstreckungsarm 1545 weiterhin das Verbindungerhebungsstück 1546 ausgebildet wird, welches der Verbindung mit dem elastischen Kompressionselement 156 dient. Das Freigabeteil 1543 kann an einem Ende des Basiskörpers 1541 ausgebildet werden, beispielsweise an dem unteren Ende. Das Freigabeteil 1543 weist eine zweite Arbeitsfläche 1547 auf. Wie in den Abbildungen 1 und 2 gezeigt wird die zweite Arbeitsfläche 1547 in der Nähe des oberen Hebels 132 der Freigabevorrichtung 130 vorgesehen.

Wie in den Abbildungen 1 und 3 gezeigt umfasst das elastische Kompressionselement 156 eine Kompressionsfeder. Das erste Ende des elastischen Kompressionselementes 156 wird mit dem an dem Freigabehebel 154 befindlichen Verbindungserhebungsstück 1546 verbunden. Das zweite Ende des elastischen Kompressionselementes 156 kann mit der oberhalb des Basissockels 122 befindlichen Erhebungsplatte 1225 verbunden werden. Zum Schutz und zur Beschränkung der Bewegungsrichtung des elastischen Kompressionselementes 156 kann das elastische Kompressionselement 156 außerdem eine oberhalb von Basissockel 122 vorgesehene Positionsbegrenzungsplatte umfassen, welche an der Erhebungsplatte 1225 vorgesehen wird und die Kompressionsfeder umgibt.

Die vorstehend aufgeführte Erläuterung diente der Beschreibung der Konstruktion der Stromunterbrechungsvorrichtung mit Aktion unter Verwendung von restlichem elektrischen Strom 100. Nachstehend aufgeführt erfolgt die Erläuterung des Verwendungsablaufs. Wie in Abbildung 1 gezeigt befindet sich die Stromunterbrechungsvorrichtung mit Aktion unter Verwendung von restlichem elektrischen Strom 100 im ersten Zustand, beispielsweise dem geschlossenen Zustand. Hierbei befindet sich das zweite Ende des ersten Verbindungshebels 152 an dem oberen Teil der Verbindungsrille 1539 von Repositionierungshebel 153 und übt keine Wirkung auf den Repositionierungshebel 153 in Richtung auf das elastische Repositionierungselement 155 aus. Die erste Arbeitsfläche 1537 von Repositionierungshebel 153 befindet sich in der Anfangsposition, beispielsweise in Kontakt mit dem oberen Hebel 132 der Freigabevorrichtung 130.

Wie in Abbildung 2 gezeigt befindet sich die Stromunterbrechungsvorrichtung mit Aktion unter Verwendung von restlichem elektrischen Strom 100 im zweiten Zustand, beispielsweise dem geöffneten Zustand. Während des Übergangs der Stromunterbrechungsvorrichtung mit Aktion unter Verwendung von restlichem elektrischen Strom 100 von dem ersten Zustand in den zweiten Zustand führt das zweite Ende des ersten Verbindungshebels 152 im Zuge der Drehung von Handgriff 151 eine gleitende Abwärtsbewegung in der Verbindungsrille 1539 von Repositionierungshebel 153 aus (wenn sich die Stromunterbrechungsvorrichtung mit Aktion unter Verwendung von restlichem elektrischen Strom 100 in der in Abbildung 2 gezeigten Position befindet), bis zum Anstoßen an das untere Teil der Verbindungsrille 1539 von Repositionierungshebel 153 und Ausübung von Druck auf den Repositionierungshebel 153 und das elastische Repositionierungselement 155, so dass das elastisches Repositionierungselement 155 unter Kompression Energie speichert, wobei der Repositionierungshebel 153 gleichzeitig um die Scharniergelenkachse 170 als Drehachse eine Bewegung in einer ersten Richtung, beispielsweise in der Richtung gegen den Uhrzeigersinn, ausführt, bis die erste Arbeitsfläche 1537 des Repositionierungshebels 153 die Anfangsposition verlässt. Wenn sich die Stromunterbrechungsvorrichtung mit Aktion unter Verwendung von restlichem elektrischen Strom 100 im zweiten Zustand, beispielsweise dem geöffneten Zustand, befindet, kann die Freigabevorrichtung 130 bei Betrieb mit relativ geringer Wirkkraft die zweite Arbeitsfläche 1547 von Freigabeteil 1543 antreiben, um die Freigabefunktion zu verwirklichen. Wenn sich die Stromunterbrechungsvorrichtung mit Aktion unter Verwendung von restlichem elektrischen Strom 100 im zweiten Zustand, beispielsweise dem geöffneten Zustand, befindet, wird das elastische Repositionierungselement 155 in Richtung der Rückwirkung des Repositionierungshebels 153 auf den ersten Verbindungshebel 152 durch das Drehzentrum des Handgriffes 151 geführt und stellt sicher, dass der Handgriff 151 nicht zurückgedreht wird.

Nach Verwirklichung der Freigabe unterstützt die Repositionierungsvorrichtung 150 die Freigabevorrichtung 130 bei der Durchführung der Repositionierung, so dass sich die Stromunterbrechungsvorrichtung mit Aktion unter Verwendung von restlichem elektrischen Strom 100 wiederum im ersten Zustand befindet. Hierbei führt das zweite Ende des ersten Verbindungshebels 152 im Zuge der Drehung von Handgriff 151 eine gleitende Aufwärtsbewegung in der Verbindungsrille 1539 von Repositionierungshebel 153 aus (wenn sich die Stromunterbrechungsvorrichtung mit Aktion unter Verwendung von restlichem elektrischen Strom 100 in der in Abbildung 1 gezeigten Position befindet), so dass der auf den Repositionierungshebel 153 und das elastische Repositionierungselement 155 aufgebrachte Druck allmählich verringert wird, bis das elastische Repositionierungselement 155 den Repositionierungshebel 153 zu einer Bewegung in einer zweiten Richtung, beispielsweise in der Richtung im Uhrzeigersinn, um die Scharniergelenkachse 170 als Drehachse antreibt und die erste Arbeitsfläche 1537 des Repositionierungshebels 153 wiederum in die Anfangsposition zurückkehrt und somit die erste Arbeitsfläche 1537 den oberen Hebel 132 der Freigabevorrichtung 130 antreibt und Unterstützung der Freigabevorrichtung 130 bei der Verwirklichung der Repositionierungsfunktion bietet.

Im Verlauf des Antriebs der Repositionierungshebels 153 zur Drehung durch das elastische Repositionierungselement 155 können außerdem die an dem Basissockel 122 vorgesehene erste Erhebung 1226 und die zweite Erhebung 1227 die Übergangsbewegung von Repositionierungshebel 153 unter Einwirkung des elastischen Repositionierungselementes 155 beschränken, um zu verhindern, dass eine Beeinträchtigung der Position von Freigabehebel 154 erfolgt. Wenn sich die Stromunterbrechungsvorrichtung mit Aktion unter Verwendung von restlichem elektrischen Strom 100 im ersten Zustand befindet, sollten sich die an dem Basissockel 122 vorgesehene erste Erhebung 1226 und zweite Erhebung 1227 an dem Abstimmungsspalt von Repositionierungshebel 153 und Freigabehebel 154 befinden. Außerdem wird vorgesehen, dass im Verlauf der Drehung von Handgriff 151 der zweite Verbindungshebel 160 entsprechend der herkömmlichen Weise beweglich ist, was an dieser Stelle keiner weiteren Erläuterung bedarf.

Bei Abbildung 7 handelt es sich um die Darstellung der Stromunterbrechungsvorrichtung mit Aktion unter Verwendung von restlichem elektrischen Strom 100a. Die Stromunterbrechungsvorrichtung mit Aktion unter Verwendung von restlichem elektrischen Strom 100a ähnelt der Stromunterbrechungsvorrichtung mit Aktion unter Verwendung von restlichem elektrischen Strom 100. Der Unterschied besteht hauptsächlich in der konkreten Konstruktion von Repositionierungshebel und Freigabehebel. Bei Abbildung 8 handelt es sich um die Darstellung der konkreten Konstruktion von Repositionierungshebel 153a und Freigabehebel 154a der Stromunterbrechungsvorrichtung mit Aktion unter Verwendung von restlichem elektrischen Strom 100a. Wie in Abbildung 8 gezeigt stimmen Repositionierungshebel 153a/Freigabehebel 154a grundsätzlich mit Repositionierungshebel 153/Freigabehebel 154 überein. Der hauptsächliche Unterschied ist nachstehend aufgeführt: Die erste Arbeitsfläche 1537a des Repositionierungsteils 1533a von Repositionierungshebel 153a befindet sich an der hinteren Seite des Freigabeteil 1543a von Freigabehebel 154a, beziehungsweise der Freigabehebel 154a befindet sich zwischen der ersten Arbeitsfläche 1537a und dem oberen Hebel 132 der Freigabevorrichtung 130. Auf diese Weise treibt die erste Arbeitsfläche 1537a im Verlauf der Repositionierung die dritte Arbeitsfläche 1549a (die zu der zweite Arbeitsfläche 1547a entgegengesetzte Fläche) des Freigabeteil 1543a des Freigabehebels 154a an, so dass die zweite Arbeitsfläche 1547a des Freigabeteils 1543a des Freigabehebel 154a den oberen Hebel 132 der Freigabevorrichtung 130 antreibt und Unterstützung bei der Verwirklichung der Repositionierungsfunktion bietet. Dies bedeutet mit anderen Worten, dass die zweite Arbeitsfläche 1547a sowohl an dem Vorgang der Freigabe als auch an dem Vorgang der Repositionierung beteiligt ist, während die erste Arbeitsfläche 1537a mittelbar an dem Vorgang der Repositionierung beteiligt ist.

Bei Abbildung 9 handelt es sich um die Darstellung der Stromunterbrechungsvorrichtung mit Aktion unter Verwendung von restlichem elektrischen Strom 100b gemäß einem weiteren praktischen Ausführungsbeispiel der vorliegenden Erfindung. Die Stromunterbrechungsvorrichtung mit Aktion unter Verwendung von restlichem elektrischen Strom 100b ähnelt der Stromunterbrechungsvorrichtung mit Aktion unter Verwendung von restlichem elektrischen Strom 100. Der Unterschied besteht hauptsächlich in der konkreten Konstruktion von Repositionierungshebel und Freigabehebel. Wie in den Abbildungen 10 und 11 gezeigt handelt es sich bei der ersten Verbindungshebelöffnung 1513b um eine Öffnung mit länglichem Mittelteil zur Regulierung der Bewegung, während es sich bei der Verbindungsrille 1539b um eine kreisförmige Öffnung handelt, welche der Kraftübertragung dient.

Bei der Stromunterbrechungsvorrichtung mit Aktion unter Verwendung von restlichem elektrischen Strom sowie bei deren Repositionierungsvorrichtung gemäß den praktischen Ausführungsbeispielen der vorliegenden Erfindung wird vorgesehen, dass mittels des Handgriffs über den ersten Verbindungshebel der Antrieb des Repositionierungshebels zur Bewegung in einer ersten Richtung, beispielsweise der Richtung gegen den Uhrzeigersinn, erfolgt, so dass die erste Arbeitsfläche des Repositionierungshebels die Arbeitsfläche der Freigabevorrichtung verlässt und die Freigabevorrichtung bei Betrieb mit relativ geringer Wirkkraft den Freigabehebel zur Verwirklichung der Freigabefunktion antreiben kann. Außerdem erfolgt mittels des elastischen Repositionierungselementes der Antrieb des Repositionierungshebels in einer zweiten Richtung, beispielsweise in Richtung des Uhrzeigersinns, zur Unterstützung der Freigabevorrichtung bei der Verwirklichung der Repositionierungsfunktion. Die Konstruktion ist einfach und erleichtert Herstellung, Montage und Kostensenkung.

Die vorliegende Erfindung offenbart eine Repositionierungsvorrichtung, welche ein Gehäuse, einen an dem vorstehend bezeichneten Gehäuse angebrachten Handgriff, einen ersten Verbindungshebel, einen Repositionierungshebel, einen Freigabehebel, ein elastisches Repositionierungselement, ein elastisches Kompressionselement und eine Scharniergelenkachse umfasst, wobei der vorstehend bezeichnete Repositionierungshebel durch die Scharniergelenkachse mit dem vorstehend bezeichneten Gehäuse verbunden ist und eine erste Arbeitsfläche aufweist, wobei der vorstehend bezeichnete Freigabehebel durch die Scharniergelenkachse mit dem vorstehend bezeichneten Gehäuse verbunden ist und eine zweite Arbeitsfläche aufweist, wobei der vorstehend bezeichnete erste Verbindungshebel jeweils mit dem vorstehend bezeichneten Handgriff und dem vorstehend bezeichneten Repositionierungshebel durch ein Scharniergelenk verbunden ist, wobei der vorstehend bezeichnete Handgriff über den vorstehend bezeichnete ersten Verbindungshebel den vorstehend bezeichneten Repositionierungshebel zur Bewegung in einer ersten Richtung antreiben kann, wobei das vorstehend bezeichnete elastische Repositionierungselement jeweils mit dem vorstehend bezeichneten Gehäuse und dem vorstehend bezeichneten Repositionierungshebel verbunden ist und den vorstehend bezeichneten Repositionierungshebel zur Bewegung in einer zweiten Richtung antreiben kann, wobei das vorstehend bezeichnete elastische Kompressionselement jeweils mit dem vorstehend bezeichneten Gehäuse und dem vorstehend bezeichneten Freigabehebel verbunden ist und den vorstehend bezeichneten Freigabehebel zur Bewegung in der vorstehend bezeichneten zweiten Richtung antreiben kann. Die vorliegende Erfindung offenbart außerdem eine Stromunterbrechungsvorrichtung mit Aktion unter Verwendung des restlichen elektrischen Stroms der betreffenden Repositionierungsvorrichtung.

## Patentansprüche

1. Repositionierungsvorrichtung (150), welche ein Gehäuse (120) und einen an dem Gehäuse (120) angebrachten Handgriff (151) , einen Freigabehebel (154) und ein elastisches Kompressionselement (156) umfasst, wobei das elastische Kompressionselement (156) jeweils mit dem Gehäuse (120) und dem Freigabehebel (154) verbunden ist und den Freigabehebel (154) zur Bewegung in einer zweiten Richtung antreiben kann, **dadurch gekennzeichnet, dass** die Repositionierungsvorrichtung (150) außerdem einen ersten Verbindungshebel (152), einen Repositionierungshebel (153), ein elastisches Repositionierungselement (155) und eine Scharniergelenkachse (170) umfasst, wobei der Repositionierungshebel (153) durch die Scharniergelenkachse (170) mit dem Gehäuse (120) verbunden ist und eine erste Arbeitsfläche (1537) aufweist, wobei der Freigabehebel (154) durch die Scharniergelenkachse (170) mit dem Gehäuse (120) verbunden ist und eine zweite Arbeitsfläche (1547) aufweist, wobei der erste Verbindungshebel (152) jeweils mit dem Handgriff (151) und dem Repositionierungshebel (153) durch ein Scharniergelenk verbunden ist, wobei der Handgriff (151) über den ersten Verbindungshebel (152) den Repositionierungshebel (153) zur Bewegung in einer ersten Richtung antreiben kann, wobei das elastische Repositionierungselement (155) jeweils mit dem Gehäuse (120) und dem Repositionierungshebel (153) verbunden ist und den Repositionierungshebel (153) zur Bewegung in der zweiten Richtung antreiben kann.

2. Repositionierungsvorrichtung (150) gemäß Patentanspruch 1, **dadurch gekennzeichnet, dass** der Handgriff (151) einen Radkörper (1511), eine erste Verbindungshebelöffnung (1513) und eine zweite Verbindungshebelöffnung (1514) aufweist, wobei die erste Verbindungshebelöffnung (1513) und die zweite Verbindungshebelöffnung (1514) in Abstand zueinander an dem Radkörper (1511) vorgesehen werden, wobei ein Ende des ersten Verbindungshebels (152) in der ersten Verbindungshebelöffnung (1513) angebracht ist und bezogen auf die erste Verbindungshebelöffnung (1513) beweglich ist, während die zweite Verbindungshebelöffnung (1514) zur Anbringung eines zweiten Verbindungshebels (160) verwendet wird.

3. Repositionierungsvorrichtung (150) gemäß Patentanspruch 2, **dadurch gekennzeichnet, dass** es sich bei der ersten Verbindungshebelöffnung (1513) um eine Öffnung mit länglichem Mittelteil beziehungsweise um eine kreisförmige Öffnung handelt.

4. Repositionierungsvorrichtung (150) gemäß Patentanspruch 2, **dadurch gekennzeichnet, dass** der Repositionierungshebel (153) einen Körper (1531), ein Verbindungsteil (1532) und ein Repositionierungsteil (1533) umfasst, wobei der Körper (1531) durch die Scharniergelenkachse (170) mit dem Gehäuse (120) verbunden ist, wobei das Repositionierungsteil (1533) an dem ersten Ende des Körpers (1531) ausgebildet wird und die erste Arbeitsfläche (1537) an dem Repositionierungsteil (1533) ausgebildet wird, wobei das Verbindungsteil (1532) an dem zweiten Ende des Körpers (1531) ausgebildet wird und wobei innerhalb von dem Verbindungsteil (1532) eine Verbindungsrille (1539) ausgebildet wird, wobei das andere Ende von dem erstem Verbindungshebel (152) in der Verbindungsrille (1539) vorgesehen wird und bezogen auf die Verbindungsrille (1539) beweglich ist.

5. Repositionierungsvorrichtung (150) gemäß Patentanspruch 4, **dadurch gekennzeichnet, dass** es sich bei der Verbindungsrille (1539) um eine Rille mit länglichem Mittelteil beziehungsweise um eine kreisförmige Rille handelt.

6. Repositionierungsvorrichtung (150) gemäß Patentanspruch 4, **dadurch gekennzeichnet, dass** der Repositionierungshebel (153) außerdem eine erste glatte hervorstehende Leiste (1535) und eine zweite glatte hervorstehende Leiste (1536) umfasst, wobei die erste glatte hervorstehende Leiste (1535) und die zweite glatte hervorstehende Leiste (1536) in nicht symmetrischer Weise an dem örper (1531) vorgesehen sind und sich zwischen dem Körper (1531) und dem Freigabehebel (154) befinden.

7. Repositionierungsvorrichtung (150) gemäß Patentanspruch 4, **dadurch gekennzeichnet, dass** der Freigabehebel (154) einen Basiskörper (1541) und ein an dem Basiskörper (1541) ausgebildetes Freigabeteil (1543) umfasst, wobei der Basiskörper (1541) durch die Scharniergelenkachse (170) mit dem Gehäuse (120) verbunden ist, wobei die zweite Arbeitsfläche (1547) an dem Freigabeteil (1543) ausgebildet ist.

8. Repositionierungsvorrichtung (150) gemäß Patentanspruch 7, **dadurch gekennzeichnet, dass** das Freigabeteil (1543a) auf der Wegstrecke der Bewegung des Repositionierungsteils (1533) in der zweiten Richtung befindlich ist.

9. Repositionierungsvorrichtung (150) gemäß Patentanspruch 7, **dadurch gekennzeichnet, dass** das Freigabeteil (1543a) außerdem eine dritte Arbeitsfläche (1549a) umfasst, wobei die dritte Arbeitsfläche (1549a) und die zweite Arbeitsfläche (1547a) zwei entgegengesetzte Seiten von dem Freigabeteil (1543a) darstellen, wobei die erste Arbeitsfläche (1537) in der Nähe von der dritte Arbeitsfläche (1549a) und entfernt von der zweiten Arbeitsfläche (1547a) befindlich ist.

10. Repositionierungsvorrichtung (150) gemäß Patentanspruch 1, **dadurch gekennzeichnet, dass** an dem Gehäuse (120) außerdem zumindest eine Erhebung (1226, 1227) vorgesehen ist, wobei die Erhebung (1226, 1227) zwischen dem Repositionierungshebel (153) und dem Freigabehebel (154) befindlich ist.

11. Repositionierungsvorrichtung (150) gemäß Patentanspruch 1, **dadurch gekennzeichnet, dass** das elastische Repositionierungselement (155) eine Feder umfasst, während das elastische Kompressionselement (156) eine Kompressionsfeder umfasst.

12. Repositionierungsvorrichtung (150) gemäß Patentanspruch 11, **dadurch gekennzeichnet, dass** das elastische Repositionierungselement (155) außerdem eine Positionsbegrenzungsplatte (1552) umfasst, welche die Feder des elastischen Repositionierungselementes (155) umgibt.

13. Stromunterbrechungsvorrichtung mit Aktion unter Verwendung von restlichem elektrischen Strom (100), welche eine Freigabevorrichtung (130) mit einem oberen Hebel (132) umfasst, **dadurch gekennzeichnet, dass** die Stromunterbrechungsvorrichtung mit Aktion unter Verwendung von restlichem elektrischen Strom (100) außerdem eine Repositionierungsvorrichtung (150) gemäß einem beliebigen der vorstehend aufgeführten Patentansprüche 1-12 umfasst, wobei der Handgriff (151) der Repositionierungsvorrichtung (150) über den ersten Verbindungshebel (152) der Repositionierungsvorrichtung (150) den Repositionierungshebel (153) der Repositionierungsvorrichtung (150) zur Bewegung in einer ersten Richtung antreiben kann, so dass die erste Arbeitsfläche (1537) der Repositionierungsvorrichtung (150) den oberen Hebel (132) verlässt, wobei das elastische Repositionierungselement (155) der Repositionierungsvorrichtung (150) den Repositionierungshebel (153) der Repositionierungsvorrichtung (150) zur Bewegung in einer zweiten Richtung antreiben kann, so dass die erste Arbeitsfläche (1537) den oberen Hebel (132) antreibt.

## Claims

1. Repositioning apparatus (150) which comprises a housing (120) and a handle (151) which is fitted to the housing (120), a release lever (154) and an elastic compression element (156), wherein the elastic compression element (156) is respectively connected to the housing (120) and to the release lever (154) and can drive the release lever (154) to move in a second direction, **characterized in that** the repositioning apparatus (150) also comprises a first connecting lever (152), a repositioning lever (153), an elastic repositioning element (155) and a hinge joint shaft (170), wherein the repositioning lever (153) is connected to the housing (120) by the hinge joint shaft (170) and has a first working surface (1537), wherein the release lever (154) is connected to the housing (120) by the hinge joint shaft (170) and has a second working surface (1547), wherein the first connecting lever (152) is respectively connected to the handle (151) and to the repositioning lever (153) by a hinge joint, wherein the handle (151) can drive the repositioning lever (153) to move in a first direction by means of the first connecting lever (152), wherein the elastic repositioning element (155) is respectively connected to the housing (120) and to the repositioning lever (153) and can drive the repositioning lever (153) to move in the second direction.

2. Repositioning apparatus (150) according to Patent Claim 1, **characterized in that** the handle (151) has a wheel body (1511), a first connecting lever opening (1513) and a second connecting lever opening (1514), wherein the first connecting lever opening (1513) and the second connecting lever opening (1514) are provided on the wheel body (1511) at a distance from one another, wherein one end of the first connecting lever (152) is fitted in the first connecting lever opening (1513) and can be moved in relation to the first connecting lever opening (1513), while the second connecting lever opening (1514) is used to fit a second connecting lever (160).

3. Repositioning apparatus (150) according to Patent Claim 2, **characterized in that** the first connecting lever opening (1513) is an opening with an elongate centre part or is a circular opening.

4. Repositioning apparatus (150) according to Patent Claim 2, **characterized in that** the repositioning lever (153) comprises a body (1531), a connecting part (1532) and a repositioning part (1533), wherein the body (1531) is connected to the housing (120) by the hinge joint shaft (170), wherein the repositioning part (1533) is formed on the first end of the body (1531) and the first working surface (1537) is formed on the repositioning part (1533), wherein the connecting part (1532) is formed on the second end of the body (1531), and wherein a connecting groove (1539) is formed inside the connecting part (1532), wherein the other end of the first connecting lever (152) is provided in the connecting groove (1539) and can be moved in relation to the connecting groove (1539).

5. Repositioning apparatus (150) according to Patent Claim 4, **characterized in that** the connecting groove (1539) is a groove with an elongate centre part or is a circular groove.

6. Repositioning apparatus (150) according to Patent Claim 4, **characterized in that** the repositioning lever (153) also comprises a first smooth projecting strip (1535) and a second smooth projecting strip (1536), wherein the first smooth projecting strip (1535) and the second smooth projecting strip (1536) are provided on the body (1531) in an asymmetrical manner and are located between the body (1531) and the release lever (154).

7. Repositioning apparatus (150) according to Patent Claim 4, **characterized in that** the release lever (154) comprises a main body (1541) and a release part (1543) which is formed on the main body (1541), wherein the main body (1541) is connected to the housing (120) by the hinge joint shaft (170), wherein the second working surface (1547) is formed on the release part (1543).

8. Repositioning apparatus (150) according to Patent Claim 7, **characterized in that** the release part (1543a) is located in the path of the movement of the repositioning part (1533) in the second direction.

9. Repositioning apparatus (150) according to Patent Claim 7, **characterized in that** the release part (1543a) also comprises a third working surface (1549a), wherein the third working surface (1549a) and the second working surface (1547a) represent two opposite sides of the release part (1543a), wherein the first working surface (1537) is located in the vicinity of the third working surface (1549a) and at a distance from the second working surface (1547a).

10. Repositioning apparatus (150) according to Patent Claim 1, **characterized in that** at least one raised portion (1226, 1227) is also provided on the housing (120), wherein the raised portion (1226, 1227) is located between the repositioning lever (153) and the release lever (154).

11. Repositioning apparatus (150) according to Patent Claim 1, **characterized in that** the elastic repositioning element (155) comprises a spring, while the elastic compression element (156) comprises a compression spring.

12. Repositioning apparatus (150) according to Patent Claim 11, **characterized in that** the elastic repositioning element (155) also comprises a position limiting plate (1552) which surrounds the spring of the elastic repositioning element (155).

13. Current interruption apparatus with action using residual electric current (100), which apparatus comprises a release apparatus (130) with an upper lever (132), **characterized in that** the current interruption apparatus with action using residual electric current (100) also comprises a repositioning apparatus (150) according to any one of abovementioned Patent Claims 1-12, wherein the handle (151) of the repositioning apparatus (150) can drive the repositioning lever (153) of the repositioning apparatus (150) to move in a first direction by means of the first connecting lever (152) of the repositioning apparatus (150), so that the first working surface (1537) of the repositioning apparatus (150) leaves the upper lever (132), wherein the elastic repositioning element (155) of the repositioning apparatus (150) can drive the repositioning lever (153) of the repositioning apparatus (150) to move in a second direction, so that the first working surface (1537) drives the upper lever (132).

## Revendications

1. Dispositif de repositionnement (150), qui comprend un boîtier (120) et une poignée (151) montée sur le boîtier (120), un levier de libération (154) et un élément de compression élastique (156), l'élément de compression élastique (156) étant à chaque fois connecté au boîtier (120) et au levier de libération (154) et pouvant entraîner le levier de libération (154) en vue d'un mouvement dans une deuxième direction, **caractérisé en ce que** le dispositif de repositionnement (150) comprend en outre un premier levier de connexion (152), un levier de repositionnement (153), un élément de repositionnement élastique (155) et un axe d'articulation de charnière (170), le levier de repositionnement (153) étant connecté au boîtier (120) par l'axe d'articulation de charnière (170) et présentant une première surface de travail (1537), le levier de libération (154) étant connecté au boîtier (120) par l'axe d'articulation de charnière (170) et présentant une deuxième surface de travail (1547), le premier levier de connexion (152) étant connecté à chaque fois à la poignée (151) et au levier de repositionnement (153) par une articulation de charnière, la poignée (151) pouvant entraîner, par le biais du premier levier de connexion (152), le levier de repositionnement (153) en vue d'un mouvement dans une première direction, l'élément de repositionnement élastique (155) étant connecté à chaque fois au boîtier (120) et au levier de repositionnement (153) et pouvant entraîner le levier de repositionnement (153) en vue d'un mouvement dans la deuxième direction.

2. Dispositif de repositionnement (150) selon la revendication 1, **caractérisé en ce que** la poignée (151) présente un corps de roue (1511), une première ouverture de levier de connexion (1513) et une deuxième ouverture de levier de connexion (1514), la première ouverture de levier de connexion (1513) et la deuxième ouverture de levier de connexion (1514) étant prévues à distance l'une de l'autre au niveau du corps de roue (1511), une extrémité du premier levier de connexion (152) étant introduite dans la première ouverture de levier de connexion (1513) étant déplaçable par rapport à la première ouverture de levier de connexion (1513), tandis que la deuxième ouverture de levier de connexion (1514) est utilisé pour introduire un deuxième levier de connexion (160).

3. Dispositif de repositionnement (150) selon la revendication 2, **caractérisé en ce que** la première ouverture de levier de connexion (1513) est une ouverture avec une partie centrale allongée ou une ouverture de forme circulaire.

4. Dispositif de repositionnement (150) selon la revendication 2, **caractérisé en ce que** le levier de repositionnement (153) comprend un corps (1531), une partie de connexion (1532) et une partie de repositionnement (1533), le corps (1531) étant connecté au boîtier (120) par l'axe d'articulation de charnière (170), la partie de repositionnement (1533) étant réalisée au niveau de la première extrémité du corps (1531) et la première surface de travail (1537) étant réalisée au niveau de la partie de repositionnement (1533), la partie de connexion (1532) étant réalisée au niveau de la deuxième extrémité du corps (1531) et une rainure de connexion (1539) étant réalisée à l'intérieur de la partie de connexion (1532), l'autre extrémité du premier levier de connexion (152) étant prévue dans la rainure de connexion (1539) et étant déplaçable par rapport à la rainure de connexion (1539).

5. Dispositif de repositionnement (150) selon la revendication 4, **caractérisé en ce que** la rainure de connexion (1539) est une rainure avec une partie centrale allongée ou une rainure de forme circulaire.

6. Dispositif de repositionnement (150) selon la revendication 4, **caractérisé en ce que** le levier de repositionnement (153) comprend en outre une première nervure lisse saillante (1535) et une deuxième nervure lisse saillante (1536), la première nervure lisse saillante (1535) et la deuxième nervure lisse saillante (1536) étant prévues au niveau du corps (1531) de manière non symétrique et se trouvant entre le corps (1531) et le levier de libération (154).

7. Dispositif de repositionnement (150) selon la revendication 4, **caractérisé en ce que** le levier de libération (154) comprend un corps de base (1541) et une partie de libération (1543) réalisée au niveau du corps de base (1541), le corps de base (1541) étant connecté au boîtier (120) par l'axe d'articulation de charnière (170), la deuxième surface de travail (1547) étant réalisée au niveau de la partie de libération (1543).

8. Dispositif de repositionnement (150) selon la revendication 7, **caractérisé en ce que** la partie de libération (1543a) est disposée sur la section de déplacement de la partie de repositionnement (1533) dans la deuxième direction.

9. Dispositif de repositionnement (150) selon la revendication 7, **caractérisé en ce que** la partie de libération (1543a) comprend en outre une troisième surface de travail (1549a), la troisième surface de travail (1549a) et la deuxième surface de travail (1547a) constituant deux côtés opposés de la partie de libération (1543a), la première surface de travail (1537) étant disposée à proximité de la troisième surface de travail (1549a) et étant éloignée de la deuxième surface de travail (1547a).

10. Dispositif de repositionnement (150) selon la revendication 1, **caractérisé en ce qu'**au moins un rehaussement (1226, 1227) est en outre prévu au niveau du boîtier (120), le rehaussement (1226, 1227) étant disposé entre le levier de repositionnement (153) et le levier de libération (154).

11. Dispositif de repositionnement (150) selon la revendication 1, **caractérisé en ce que** l'élément de repositionnement élastique (155) comprend un ressort, tandis que l'élément de compression élastique (156) comprend un ressort de compression.

12. Dispositif de repositionnement (150) selon la revendication 11, **caractérisé en ce que** l'élément de repositionnement élastique (155) comprend en outre une plaque de limitation de position (1552) qui entoure le ressort de l'élément de repositionnement élastique (155).

13. Dispositif de coupure de courant agissant en utilisant un courant électrique résiduel (100), comprenant un dispositif de libération (130) avec un levier supérieur (132), **caractérisé en ce que** le dispositif de coupure de courant agissant en utilisant un courant électrique résiduel (100) comprend en outre un dispositif de repositionnement (150) selon l'une quelconque des revendications précédentes 1 à 12, la poignée (151) du dispositif de repositionnement (150), par le biais du premier levier de connexion (152) du dispositif de repositionnement (150), pouvant entraîner le levier de repositionnement (153) du dispositif de repositionnement (150) en vue d'un déplacement dans une première direction, de telle sorte que la première surface de travail (1537) du dispositif de repositionnement (150) quitte le levier supérieur (132), l'élément de repositionnement élastique (155) du dispositif de repositionnement (150) pouvant entraîner le levier de repositionnement (153) du dispositif de repositionnement (150) en vue d'un déplacement dans une deuxième direction, de sorte que la première surface de travail (1537) entraîne le levier supérieur (132).
